# EUROPÄISCHE PATENTANMELDUNG

(11) **EP 4 700 198 A1**
(43) Veröffentlichungstag der Anmeldung: **25.02.2026**
(21) Anmeldenummer: 25193432.9
(22) Anmeldetag: 01.08.2025
(51) Int. Cl.: E05C 9/02, E05B 47/00

(54) **TÜRANORDNUNG, INSBESONDERE HAUS- ODER BALKONTÜRANORDNUNG**

(30) Priorität: 23.08.2024 DE 102024124226
(71) Anmelder: Gretsch-Unitas GmbH Baubeschläge, 71254 Ditzingen (DE)
(72) Erfinder: Sengfelder, Markus, 71272 Renningen (DE); Andraschko, Günter, 71711 Murr (DE)
(74) Vertreter: DREISS Patentanwälte PartG mbB

(57) **Zusammenfassung**

Die Erfindung betrifft eine Türanordnung (10), insbesondere Haus- oder Balkontüranordnung, wobei eine motorische Antriebseinheit (38) zum Antrieb einer Zug- oder Treibstange vorgesehen ist, wobei eine Sensoreinrichtung zur Erfassung einer Bewegung der Zug- oder Treibstange vorgesehen ist und wobei eine motorische Antriebseinheit in Abhängigkeit einer mittels einer Sensoreinrichtung erfassten Bewegung der Zug- oder Treibstange aktivierbar ist, wobei die Sensoreinrichtung einen mit der Zug- oder Treibstange bewegungsgekoppelten Inkrementalgeber umfasst, wobei der Inkrementalgeber entlang einer Bewegung des Inkrementalgebers zueinander versetzte Inkrementalabschnitte aufweist, und wobei die Sensoreinrichtung zwei optische Sensoren umfasst, welche eine Bewegung des Inkrementalgebers erfassen.

## Beschreibung

Die Erfindung betrifft eine Türanordnung, insbesondere Haus- oder Balkontüranordnung, umfassend einen relativ zu einem Rahmen bewegbaren Türflügel, mit einer Verriegelungseinrichtung, die mittels mindestens eines Verriegelungselements in einem verriegelten Zustand den Türflügel an dem Rahmen verriegelt und die in einem entriegelten Zustand den Türflügel relativ zu dem Rahmen freigibt, wobei zur Auswahl des Zustands der Verriegelungseinrichtung ein von einer Bedienperson mechanisch betätigbares Betätigungselement vorgesehen ist, und wobei die Verriegelungseinrichtung zur Übertragung einer Bewegung des Betätigungselements auf das mindestens eine Verriegelungselement eine an dem Türflügel längs einer Bewegungsachse verschiebbar angeordnete Zug- oder Treibstange aufweist, wobei eine motorische Antriebseinheit zum Antrieb der Zug- oder Treibstange vorgesehen ist, wobei eine Sensoreinrichtung zur Erfassung einer Bewegung der Zug- oder Treibstange vorgesehen ist und wobei die motorische Antriebseinheit in Abhängigkeit einer mittels der Sensoreinrichtung erfassten Bewegung der Zug- oder Treibstange aktivierbar ist.

Eine solche Türanordnung ist aus der WO 2015/140078 A1 bekannt. Diese Türanordnung hat den Vorteil, dass die motorische Antriebseinheit eine zusätzliche Antriebsmöglichkeit zum Antrieb der Zug- oder Treibstange schafft, sodass ein Verriegelungszustand der Verriegelungseinrichtung unabhängig von einem Betätigungszustand des Betätigungselements (bspw. ein Drücker oder ein Schließzylinder) veränderbar ist. Auf diese Weise kann eine Fernsteuerung der Verriegelungseinrichtung realisiert werden, beispielsweise um die Haustür eines Mehrfamilienhauses mittels einer wohnungsseitig vorgesehen Ansteuereinheit zu entriegeln. Ein weiterer Vorteil besteht darin, dass für eine Entriegelung erforderliche Bedienkräfte nicht oder zumindest nicht ausschließlich manuell (bspw. durch Drücken des Drückers oder durch Verdrehung eines in einem Schließzylinder angeordneten Schlüssels) aufgebracht werden müssen, sondern zumindest anteilig durch die motorische Antriebseinheit bereitgestellt werden können.

Der Erfindung liegt die Aufgabe zugrunde, eine besonders zuverlässige und manipulationssichere Türanordnung bereitzustellen.

Diese Aufgabe wird erfindungsgemäß dadurch gelöst, dass die Sensoreinrichtung einen mit der Zug- oder Treibstange bewegungsgekoppelten Inkrementalgeber umfasst, wobei der Inkrementalgeber entlang einer Bewegung des Inkrementalgebers zueinander versetzte Inkrementalabschnitte aufweist, und dass die Sensoreinrichtung zwei optische Sensoren umfasst, welche eine Bewegung des Inkrementalgebers erfassen.

Die erfindungsgemäße Sensoreinrichtung ermöglicht einen besonders zuverlässigen und manipulationssicheren Betrieb der Türanordnung. Der Inkrementalgeber und die zwei optischen Sensoren sind vorzugsweise in einem geschützten Bereich eines Gehäuses der motorischen Antriebseinheit angeordnet. Eine Manipulation von außen kann aufgrund des optischen Wirkprinzips der Sensoreinrichtung ausgeschlossen werden.

Da der Inkrementalgeber nicht nur mit einem optischen Sensor, sondern mit zwei optischen Sensoren gleichzeitig zusammenwirkt, wird die Manipulationssicherheit weiter erhöht. Die Verwendung von zwei optischen Sensoren eröffnet außerdem die Möglichkeit, Ausgangssignale der beiden optischen Sensoren im Hinblick auf die Erfassung einer Bewegungsrichtung des Inkrementalgebers auswerten zu können.

Vorzugsweise sind die optischen Sensoren auf einer Montageebene und zueinander versetzt angeordnet. Dies ermöglicht einen flachen Aufbau der Sensoreinrichtung und eine gleichzeitige Erfassung einer Bewegung von einander folgenden Inkrementalabschnitten des Inkrementalgebers durch jeden der beiden optischen Sensoren.

Bevorzugt ist es, dass - entlang einer Bewegung des Inkrementalgebers gesehen - ein Abstand zwischen den beiden optischen Sensoren einem natürlichen Vielfachen des Abstands von zwei zueinander benachbarten Inkrementalabschnitten entspricht. Dies ermöglicht die Bereitstellung einer redundanten Sensoreinrichtung und eine besonders einfache Auswertung im Hinblick auf eine Übereinstimmung der Ausgangssignale der beiden optischen Sensoren. Beispielsweise sind die beiden genannten Abstände miteinander identisch.

Alternativ hierzu ist es bevorzugt, dass - entlang einer Bewegung des Inkrementalgebers gesehen - ein Abstand zwischen den beiden optischen Sensoren von einem natürlichen Vielfachen des Abstands von zwei zueinander benachbarten Inkrementalabschnitten abweicht. Dies ermöglicht die Bereitstellung von voneinander abweichenden Ausgangssignalen der beiden optischen Sensoren, welche insbesondere zur Erfassung von einander entgegengesetzten Bewegungsrichtungen des Inkrementalgebers ausgewertet werden können. Beispielsweise sind die beiden Sensoren um einen Abstand zueinander versetzt, der das 1,25-fache des Abstands von zwei zueinander benachbarten Inkrementalabschnitten beträgt.

Für einen einfachen Aufbau der Sensoreinrichtung ist es bevorzugt, wenn der Inkrementalgeber einen sich parallel zu der Bewegungsachse der Zug- oder Treibstange erstreckenden Trägerabschnitt aufweist, von welchem die Inkrementalabschnitte abragen.

Es ist möglich, dass der Inkrementalgeber unmittelbar mit der Zug- oder Treibstange verbunden ist. Es ist jedoch auch möglich, dass der Inkrementalgeber an einem Zwischenelement angeordnet ist, das mit der Zug- oder Treibstange bewegungsgekoppelt ist, und dass der Trägerabschnitt mit dem Zwischenelement verbunden oder einstückig mit dem Zwischenelement ausgebildet ist. Dies ermöglicht eine einfache Bewegungskopplung mit der Zug- oder Treibstange und ermöglicht es gleichzeitig, den Inkrementalgeber in einem zu der Zug- oder Treibstange beabstandeten Bereich anzuordnen, vorzugsweise innerhalb eines Gehäuses der motorischen Antriebseinheit.

Zur Beabstandung des Trägerabschnitts von der Zug- oder Treibstange ist es bevorzugt, dass der Trägerabschnitt an einem sich senkrecht zu der Bewegungsachse der Zug- oder Treibstange erstreckenden Halteabschnitt gehalten ist.

Die Inkrementalabschnitte sind vorzugsweise als Materialvorsprünge ausgebildet. Diese Materialvorsprünge können Stirnseiten aufweisen oder im Bereich der Stirnseiten mit einem zusätzlichen Materialabschnitt verbunden sein, der sich beispielsweise parallel zu dem Trägerabschnitt erstreckt.

Die Materialvorsprünge können lichtundurchlässig sein, sodass sie Lichtstrahlen optischer Sensoren, die auf einem Durchlichtprinzip beruhen, blockieren. Die Materialvorsprünge können lichtreflektierend sein, sodass sie Lichtstrahlen optischer Sensoren, die auf einem Reflexionsprinzip beruhen, reflektieren.

In entsprechender Weise können zwischen den Materialvorsprüngen lichtdurchlässige Materialabschnitte oder Freibereiche angeordnet sein, welche einen Durchtritt von Licht ermöglichen.

Für eine einfache Auswertung der Ausgangssignale der optischen Sensoren ist es bevorzugt, wenn die Inkrementalabschnitte - entlang einer Bewegung des Inkrementalgebers gesehen - miteinander identische Inkrementalabschnittslängen aufweisen aufweisen. Die Inkrementalabschnittslängen verstehen sich also als Abmessungen, welche parallel zu der Bewegungsachse der Zug- oder Treibstange vorliegen.

Für einen besonders zuverlässigen Betrieb des Inkrementalgebers kann es bevorzugt sein, wenn dieser mindestens sechs Inkrementalabschnitte aufweist, vorzugsweise mindestens acht Inkrementalabschnitte, insbesondere mindestens zehn Inkrementalabschnitte.

Besonders bevorzugt ist es, wenn die Sensoreinrichtung zur Auswertung von Ausgangssignalen der optischen Sensoren mit einer Steuereinheit gekoppelt ist, wobei die Steuereinheit dazu eingerichtet ist, einander entgegengesetzte Bewegungsrichtungen des Inkrementalgebers und/oder unterschiedliche Bewegungsgeschwindigkeiten des Inkrementalgebers zu erfassen. Dies eröffnet die Möglichkeit einer Erfassung einer Vielzahl von Betriebszuständen der Türanordnung.

Insbesondere ist es bevorzugt, wenn die Steuereinheit einen Motor der motorischen Antriebseinheit wahlweise aktiviert oder deaktiviert, vorzugsweise unter Berücksichtigung einer erfassten Bewegungsrichtung und/oder einer erfassten Bewegungsgeschwindigkeit erfolgt.

Beispielsweise ist es möglich, dass der Türflügel der Türanordnung mit hoher Geschwindigkeit geschlossen wird und auf den Rahmen trifft (Türschlagen). Dieses Türschlagen kann dazu führen, dass die Zug- oder Treibstange in kürzester Zeit und in unkontrollierbarer Weise einander entgegengesetzte Bewegungen durchführt. Die Erfassung eines solchen Ereignisses kann nun dazu genutzt werden, den Motor der motorischen Antriebseinheit absichtlich nicht zu aktivieren.

Ferner ist es beispielsweise möglich, dass ausgehend von einer dauerhaft geöffneten Stellung des mindestens einen Verriegelungselements (Dauer-Auf-Stellung, Tagesentriegelung) und einer sich anschließenden Rückführung der Zug- oder Treibstange die Rückführrichtung der Zug- oder Treibstange als eine Bewegungsrichtung definiert ist, zu welcher der Motor der motorischen Antriebseinheit absichtlich nicht aktiviert wird.

Ferner ist es beispielsweise möglich, dass ausgehend von einer verriegelten Stellung eine sehr schnelle Bewegung der Zug- oder Treibstange, die durch eine schlagartige Betätigung eines Drückers verursacht wird, als kraftvolle, manuelle Betätigung zu erfassen, zu welcher der Motor der motorischen Antriebseinheit absichtlich nicht aktiviert wird.

Insbesondere ist es bevorzugt, wenn die Steuereinheit den Motor der motorischen Antriebseinheit nur dann aktiviert, wenn ausschließlich eine Bewegungsrichtung des Inkrementalgebers erfasst wird, welche mit einer Öffnungsrichtung der Zug- oder Druckstange korrespondiert, und wenn die Bewegung des Inkrementalgebers in dieser Bewegungsrichtung eine vorgegebene Maximalgeschwindigkeit nicht überschreitet.

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
- Fig. 1: eine perspektivische Ansicht einer Ausführungsform einer Türanordnung;
- Fig. 2: einen in Fig. 1 mit II bezeichneten Ausschnitt mit einer motorischen Antriebseinheit;
- Fig. 3: den Ausschnitt gemäß Fig. 2 in einer Seitenansicht;
- Fig. 4: eine perspektivische Darstellung eines Innenraums der motorischen Antriebseinheit;
- Fig. 5: einen in Fig. 4 mit V bezeichneten Ausschnitt in einer vergrößerten Draufsicht; und
- Fig. 6: einen der Fig. 5 entsprechenden Ausschnitt einer weiteren Ausführungsform in perspektivischer Darstellung.

Eine Ausführungsform einer Türanordnung ist in der Zeichnung insgesamt mit dem Bezugszeichen 10 bezeichnet. Die Türanordnung 10 umfasst einen Türflügel 14, der relativ zu einem Rahmen bewegbar, beispielsweise verschwenkbar, ist. Zur Verriegelung des Türflügels 14 an dem Rahmen 12 ist eine Verriegelungseinrichtung 16 vorgesehen, welche bei dem dargestellten Ausführungsbeispiel zwei Verriegelungselemente 18, 20 umfasst. Eine Betätigung der Verriegelungseinrichtung 16 kann mittels eines Betätigungselements 22, beispielsweise in Form eines Schließzylinders 24, erfolgen. Es ist auch möglich, dass ein (nicht dargestellter) Türgriff ein Betätigungselement 22 bildet, das mit einer Drückernuss 26 zusammenwirkt.

Bei dem in der Zeichnung dargestellten Ausführungsbeispiel ist das Betätigungselement 22 und/oder die Drückernuss 26 Teil eines Schlosskastens 28. Es ist möglich, dass der Schlosskasten 28 einen Riegel 30 umfasst, der unmittelbar von dem Betätigungselement 22, insbesondere in Form des Schließzylinders 24, betätigt wird. Der Schlosskasten 28 kann zusätzlich oder alternativ zu einem Riegel 30 auch eine Falle 32 umfassen, welche unmittelbar von einem Betätigungselement 22 in Form eines Türgriffs und unter Verwendung der Drückernuss 26 betätigt wird.

Zur Übertragung einer Bewegung des Betätigungselements 22 auf die Verriegelungselemente 18, 20 ist eine Zug- oder Treibstange 34 vorgesehen, welche in einem an dem Türflügel 14 montierten Zustand von einem Stulp 36 überfangen ist. Insbesondere erstrecken sich die Zug- oder Treibstange 34 und der Stulp 36 entlang einer vertikal orientierten, bandabgewandten Seite des Türflügels 14.

Die Türanordnung 10 umfasst ferner eine insgesamt mit dem Bezugszeichen 38 bezeichnete motorische Antriebseinheit, mittels welcher die Zug- oder Treibstange 34 insbesondere unmittelbar antreibbar ist, vorzugsweise ausschließlich in einer in Figur 3 angedeuteten Öffnungsrichtung 40 der Zug- oder Treibstange 34. Die Zug- oder Treibstange 34 ist längs einer Bewegungsachse 41 bewegbar.

Die motorische Antriebseinheit 38 umfasst einen innerhalb eines Gehäuses 42 angeordneten Motor 43, der über ein Getriebe 45 ein Antriebselement 44 antreibt, das in Öffnungsrichtung 40 der Zug- oder Treibstange 34 bewegbar ist und in hierzu entgegengesetzter Richtung. Das Antriebselement 44 weist eine Kraftübertragungsfläche 46 auf, die mit einer Kraftaufnahmefläche 50 eines mit der Zug- oder Treibstange 34 form- und/oder kraftschlüssig verbundenen Kraftaufnahmeelements 52 zusammenwirkt.

Die motorische Antriebseinheit 38 kann mittels Schrauben 54 fest mit dem Stulp 36 verbunden werden. Hierbei ist es bevorzugt, dass die motorische Antriebseinheit 38 Vorsprünge 56 umfasst, welche insbesondere als Langlochdurchbrechung ausgebildete Materialdurchbrechungen 58 der Zug- oder Treibstange 34 durchsetzen. Hierbei steht eine der Rückseite des Stulps 36 zugewandte Vorderseite der Vorsprünge 56 über eine Vorderseite 60 der Zug- oder Treibstange 34 hervor, sodass die motorische Antriebseinheit 38 einerseits fest mit dem Stulp 36 verbunden werden kann und andererseits eine freie Bewegung der Zug- oder Treibstange 34 zwischen der motorischen Antriebseinheit 38 und dem Stulp 36 ermöglicht.

Die motorische Antriebseinheit 38 umfasst ein insgesamt mit dem Bezugszeichen 62 bezeichnetes Zusatzelement, welches - parallel zu der Bewegungsachse 41 der Zug- oder Treibstange 34 - verschiebbar an dem Gehäuse 42 gelagert ist. Das Zusatzelement 62 weist einen Mitnehmerabschnitt 64 auf, der in eine Mitnehmeraufnahme 66 der Zug- oder Treibstange 34 hineinragt (vergleiche Figuren 4 und 2), sodass eine Bewegung der Zug- oder Treibstange 34 längs der Bewegungsachse 41 in eine hierzu parallele Bewegung des Zusatzelements 62 übertragen wird.

Das Zusatzelement 62 ist insbesondere in Form eines Metallteils ausgebildet, das vorzugsweise umformend oder urformend hergestellt ist. Alternativ hierzu kann das Zusatzelement 62 aus einem Kunststoffmaterial hergestellt sein.

Das Zusatzelement 62 weist einen sich senkrecht zu der Bewegungsachse 41 der Entriegelungsbewegung erstreckenden Halteabschnitt 68 auf, an welchem ein sich parallel zu der Bewegungsachse 41 erstreckender Trägerabschnitt 70 angeordnet ist.

Der Trägerabschnitt 70 ist Bestandteil eines Inkrementalgebers 72 und dient zur Anordnung einer Reihe von Inkrementalabschnitten 74, welche durch Freibereiche 76 voneinander getrennt sind.

Der Trägerabschnitt 70 und die Inkrementalabschnitte 74 und die Freibereiche 76 erstrecken sich in einer gemeinsamen Ebene, welche parallel zu einer Montageebene 78 orientiert ist. Die Montageebene 78 ist durch die Oberfläche der Platine 80 einer Steuereinheit 82 gebildet. Die Steuereinheit 82 dient zur Ansteuerung des Motors 43.

Auf der Montageebene 78 sind ein erster optischer Sensor 84 und ein zweiter optischer Sensor 86 angeordnet. Die optischen Sensoren 84 und 86 und der Inkrementalgeber 72 bilden gemeinsam eine Sensoreinrichtung 88, vergleiche Figur 4. Die Sensoreinrichtung 88 ist mit der Steuereinheit 82 gekoppelt. Abhängig davon, in welche Richtung entlang der Bewegungsachse 41 sich die Zug- oder Treibstange 34 und somit auch der Inkrementalgeber 72 bewegt, erzeugen die Sensoren 84 und 86 unterschiedliche Ausgangssignalfolgen, denen jeweils eine der Bewegungsrichtungen zugeordnet wird.

Die optischen Sensoren 84 und 86 sind entlang einer zu der Bewegungsachse 41 parallelen Achse gesehen zueinander versetzt angeordnet.

Ausgehend von einem geschlossenen Zustand des Türflügels 14, bei welchem der Türflügel 14 an dem Rahmen 12 anliegt und ausgehend von einem verriegelten Zustand der Verriegelungseinrichtung 16, in welchem die Verriegelungselemente 18 und 20 den Türflügel 14 an dem Rahmen 12 verriegeln, bewirkt eine initiale Betätigung des Betätigungselements 22 zunächst nur eine initiale Bewegung der Zug- oder Treibstange 34. Die initiale Betätigung des Betätigungselements 22 bewirkt hingegen noch keine Entriegelungsbewegung des Riegels 30 und der Falle 32 (zu diesem Zweck sind der Riegel 30 und die Falle 32 über kurze Leerhübe hinweg von dem Betätigungselement 22 entkoppelt). In entsprechender Weise bewirkt die initiale Bewegung der Zug- oder Treibstange 34 noch keine Entriegelungsbewegung der Verriegelungselemente 18 und 20 (zu diesem Zweck sind Ansteuerungselemente der Verriegelungselemente 18 und 20 ebenfalls über kurze Leerhübe hinweg von der Zug- oder Treibstange entkoppelt).

Die initiale Bewegung der Zug- oder Treibstange 34 geht also - dank der genannten Leerhübe - mit nur sehr kleinen Bedienkräften einer, die eine Bedienperson sehr komfortabel ausüben kann. Es genügt, dass die Zug- oder Treibstange 34 ausgehend aus ihrer Ruhelage überhaupt verschoben wird und sich dabei die Relativlage des Inkrementalgebers 72 und der Inkrementalabschnitte 74 relativ zu den optischen Sensoren 84, 86 ändert. Die dadurch entstehende Veränderung der Ausgangssignale der optischen Sensoren 84, 86 wird von der Steuereinheit 82 erfasst, sodass die Steuereinheit 82 den Motor 43 aktiviert und die Zug- oder Treibstange 34 in Öffnungsrichtung 40 angetrieben wird. Auf diese Weise werden die Verriegelungselemente 16, 18 in an sich bekannter Weise entriegelt; hierbei kann auf Bedienkräfte an dem Betätigungselement 22 gänzlich verzichtet werden.

Nach Freigabe der Verriegelungseinrichtung 16 kann der Türflügel 14 geöffnet werden.

Bei den Verriegelungselementen 18, 20 handelt es sich beispielsweise um federbetätigte Fallenriegel. Eine Überführung der Zug- oder Treibstange 34 entgegen der Öffnungsrichtung 40 kann durch die Federbetätigung (insbesondere unter Verwendung einer Feder 98, die zwischen dem Gehäuse 42 und dem Zusatzelement wirksam ist) und/oder dadurch erfolgen, dass sich die Zug- oder Treibstange 34 eigengewichtsbedingt nach unten verlagert.

Das Gehäuse 42 ist räumlich getrennt von dem Schlosskasten 28 vorgesehen. Dies vereinfacht die Nachrüstung einer Bestandsanlage.

Eine in der Fig. 6 dargestellte weitere Ausführungsform einer Sensoreinrichtung 88 umfasst ebenfalls zwei optische Sensoren 84, 86, welche auf einer Montageebene 78 und zueinander versetzt angeordnet sind und eine Bewegung eines Inkrementalgebers 72 erfassen. Auch bei der Sensoreinrichtung 88 gemäß Fig. 6 erstrecken sich der Trägerabschnitt 70, die Inkrementalabschnitte 74 und die Freibereiche 76 in einer gemeinsamen Ebene, welche - abweichend von der Sensoreinrichtung 88 gemäß Figuren 4 und 5 - jedoch nicht parallel zu der Montageebene 78 orientiert ist, sondern senkrecht zu der Montageebene 78. Im Übrigen wird für die Ausführungsform gemäß Fig. 6 auf die vorstehende Beschreibung zu Figuren 1 bis 5 Bezug genommen.

## Patentansprüche

1. Türanordnung (10), insbesondere Haus- oder Balkontüranordnung, umfassend einen relativ zu einem Rahmen (12) bewegbaren Türflügel (14), mit einer Verriegelungseinrichtung (16), die mittels mindestens eines Verriegelungselements (18, 20) in einem verriegelten Zustand den Türflügel (14) an dem Rahmen (12) verriegelt und die in einem entriegelten Zustand den Türflügel (14) relativ zu dem Rahmen (12) freigibt, wobei zur Auswahl des Zustands der Verriegelungseinrichtung (16) ein von einer Bedienperson mechanisch betätigbares Betätigungselement (22) vorgesehen ist, und wobei die Verriegelungseinrichtung (16) zur Übertragung einer Bewegung des Betätigungselements (22) auf das mindestens eine Verriegelungselement (18, 20) eine an dem Türflügel (14) längs einer Bewegungsachse (41) verschiebbar angeordnete Zug- oder Treibstange (34) aufweist, wobei eine motorische Antriebseinheit (38) zum Antrieb der Zug- oder Treibstange (34) vorgesehen ist, wobei eine Sensoreinrichtung (88) zur Erfassung einer Bewegung der Zug- oder Treibstange (34) vorgesehen ist und wobei die motorische Antriebseinheit (38) in Abhängigkeit einer mittels der Sensoreinrichtung (88) erfassten Bewegung der Zug- oder Treibstange (34) aktivierbar ist, **dadurch gekennzeichnet, dass** die Sensoreinrichtung (88) einen mit der Zug- oder Treibstange (34) bewegungsgekoppelten Inkrementalgeber (72) umfasst, wobei der Inkrementalgeber (72) entlang einer Bewegung des Inkrementalgebers (72) zueinander versetzte Inkrementalabschnitte (74) aufweist, und dass die Sensoreinrichtung (88) zwei optische Sensoren (84, 86) umfasst, welche eine Bewegung des Inkrementalgebers (72) erfassen.

2. Türanordnung (10) nach Anspruch 1, **dadurch gekennzeichnet, dass** die optischen Sensoren (84, 86) auf einer Montageebene (80) und zueinander versetzt angeordnet sind.

3. Türanordnung (10) nach einem der vorstehenden Ansprüche, **dadurch gekennzeichnet, dass** - entlang einer Bewegung des Inkrementalgebers (72) gesehen - a) ein Abstand zwischen den beiden optischen Sensoren (84, 86) einem natürlichen Vielfachen des Abstands von zwei zueinander benachbarten Inkrementalabschnitten (74) entspricht, oder b) ein Abstand zwischen den beiden optischen Sensoren (84, 86) von einem natürlichen Vielfachen des Abstands von zwei zueinander benachbarten Inkrementalabschnitten (74) abweicht.

4. Türanordnung (10) nach einem der vorstehenden Ansprüche, **dadurch gekennzeichnet, dass** der Inkrementalgeber (72) einen sich parallel zu der Bewegungsachse (41) der Zug- oder Treibstange (34) erstreckenden Trägerabschnitt (70) aufweist, von welchem die Inkrementalabschnitte (74) abragen.

5. Türanordnung (10) nach Anspruch 4, **dadurch gekennzeichnet, dass** der Inkrementalgeber (72) an einem Zwischenelement (62) angeordnet ist, das mit der Zug- oder Treibstange (34) bewegungsgekoppelt ist, und dass der Trägerabschnitt (70) mit dem Zwischenelement (62) verbunden oder einstückig mit dem Zwischenelement (62) ausgebildet ist.

6. Türanordnung (10) nach Anspruch 4 oder 5, **dadurch gekennzeichnet, dass** der Trägerabschnitt (70) an einem sich senkrecht zu der Bewegungsachse (41) der Zug**-** oder Treibstange (34) erstreckenden Halteabschnitt (68) gehalten ist.

7. Türanordnung (10) nach einem der vorstehenden Ansprüche, **dadurch gekennzeichnet, dass** die Inkrementalabschnitte (74) als lichtundurchlässige Materialvorsprünge und/oder lichtreflektierende Materialvorsprünge ausgebildet sind.

8. Türanordnung (10) nach Anspruch 7, **dadurch gekennzeichnet, dass** zwischen den Materialvorsprüngen lichtdurchlässige Materialabschnitte oder Freibereiche (76) angeordnet sind.

9. Türanordnung (10) nach einem der vorstehenden Ansprüche, **dadurch gekennzeichnet, dass** die Sensoreinrichtung (88) zur Auswertung von Ausgangssignalen der optischen Sensoren (84, 86) mit einer Steuereinheit (82) gekoppelt ist, wobei die Steuereinheit (82) dazu eingerichtet ist, einander entgegengesetzte Bewegungsrichtungen des Inkrementalgebers (72) und/oder unterschiedliche Bewegungsgeschwindigkeiten des Inkrementalgebers (72) zu erfassen.

10. Türanordnung nach Anspruch 9, **dadurch gekennzeichnet, dass** die Steuereinheit (82) einen Motor (43) der motorischen Antriebseinheit (38) aktiviert oder nicht aktiviert, vorzugsweise unter Berücksichtigung einer erfassten Bewegungsrichtung und/oder einer erfassten Bewegungsgeschwindigkeit des Inkrementalgebers (72).

11. Türanordnung nach Anspruch 10, **dadurch gekennzeichnet, dass** die Steuereinheit (82) den Motor (43) der motorischen Antriebseinheit (38) nur dann aktiviert, wenn ausschließlich eine Bewegungsrichtung des Inkrementalgebers (72) erfasst wird, welche mit einer Öffnungsrichtung (40) der Zug- oder Druckstange (34) korrespondiert, und wenn die Bewegung des Inkrementalgebers (72) in dieser Bewegungsrichtung eine vorgegebene Maximalgeschwindigkeit nicht überschreitet.
